# EUROPÄISCHE PATENTSCHRIFT

(11) **EP 0 999 902 B1**
(45) Veröffentlichungstag und Bekanntmachung des Hinweises auf die Patenterteilung: **27.02.2002**
(21) Anmeldenummer: 97937426.1
(22) Anmeldetag: 06.08.1997
(51) Int. Cl.: B07C 3/02

(54) **VERFAHREN ZUM SORTIEREN VON SENDUNGEN**
METHOD FOR SORTING MAIL ITEMS
PROCEDE DE TRIAGE D'ENVOIS

(43) Veröffentlichungstag der Anmeldung: 17.05.2000
(73) Patentinhaber: SIEMENS AKTIENGESELLSCHAFT, 80333 München (DE)
(72) Erfinder: LOHMANN, Boris, D-28211 Bremen (DE)
(86) Internationale Anmeldenummer: DE9701661
(87) Internationale Veröffentlichungsnummer: WO9907487

(56) Entgegenhaltungen:
- EP-A- 0 140 760
- EP-A- 0 684 086
- DE-U- 29 614 914
- US-A- 5 287 271

## Beschreibung

Die Erfindung betrifft ein Verfahren zum Sortieren von Sendungen nach dem Oberbegriff des Patentanspruches 1.

Bei der Sortierung von Sendungen anhand von auf der Sendungsoberfläche befindlichen Merkmalen auf eine große Zahl von Sortierrichtungen kann eines oder mehrere der folgenden Probleme auftreten:
- Sortiermaschinen mit einer benötigten hohen Zahl von Ausscheidungen sind nicht verfügbar,
- für entsprechend große Sortiermaschinen ist nicht genügend Raum vorhanden,
- entsprechend große Sortiermaschinen sind zu teuer.

Aus diesem Grunde werden Sendungen nach dem Stand der Technik folgendermaßen unter Verwendung kleinerer Sortiermaschinen auf eine große Anzahl von Sortierrichtungen verteilt:
Variante 1: Es werden mehrere (n Stück) kleinere Sortiermaschinen eingesetzt. Mit der ersten Maschine wird eine Vorsortierung nach einem Sortierplan A mit n-1 Zielrichtungen durchgeführt. Die vorsortierten Sendungen werden dann in den weiteren n-1 Maschinen nach Sortierplänen 1 bis n-1 endsortiert.
   Die maximale Gesamtzahl möglicher Sortierziele ist die Summe der Ausscheidungen der Maschinen 2 bis n. Die Anwendung dieser Variante ist nur dann vorteilhaft, wenn das Sendungsaufkommen so hoch ist, daß die n Maschinen ausgelastet werden. Ist dies nicht der Fall, bietet sich eine weitere Variante an:
Variante 2: Hierbei werden alle n Sortierpläne, d.h. der Vorsortierplan und die Endsortierpläne nacheinander auf einer einzigen Sortiermaschine gefahren. Im ersten Schritt werden also alle Sendungen gemäß Sortierplan A für den jeweiligen Endsortierplan vorsortiert und dann gespeichert (z.B. in Kisten). In weiteren Sortiergängen werden dann die Sendungen aus den Sendungsspeichern wieder der Sortiermaschine zugeführt und auf die endgültigen Sortierrichtungen sortiert.
Nachteile dieser Variante 2 sind:
- Alle Sendungen müssen zunächst Schritt 1 durchlaufen, bevor mit Schritt 2 begonnen werden kann. Die Vorbereitung muß also vollständig abgeschlossen sein, bevor die Endsortierung beginnen kann. Dies ist postbetrieblich problematisch, da Sendungen in der Regel über den Tag verteilt im Sortierzentrum eintreffen. Die Endsortierung kann also hierbei erst sehr spät begonnen werden, wobei die Zeitdauer des Endsortierprozesses lang ist.
- Die letzten endsortierten Sendungen sind die des Sortierplanes n-1. Eventuelle nachfolgende Bearbeitungsschritte (wie Versand, Zustellung oder dergleichen) können also für diese Sendungen erst erfolgen, wenn alle anderen Sendungen bereits sortiert sind.
- Die Zwischenlagerung der Sendungen zwischen Vorsortierung und Endsortierung ist ungünstig aus Platzgründen und aus organisatorischen Gründen.

Zur rationellen Durchführung des Zwischenspeicherns beim Sortieren, z.B. für mehrere Sortierläufe hintereinander wurden in EP-A-0 140 760 und DE-U-296 14 914 Lösungen beschrieben, die aber die oben beschriebenen Nachteile nicht beheben.

Aufgabe der Erfindung ist es, ein Sortierverfahren zu schaffen, das die laufende Endsortierung auf einer einzigen Sortiermaschine erlaubt, wobei die Anzahl der Endrichtungen größer als die Anzahl der Ausscheidungsfächer der Maschine ist.

Erfindungsgemäß wird die Aufgabe durch die Merkmale des Patentanspruches 1 gelöst. Der Vorteil der gleichzeitigen Vor- und Endsortierung auf nur einer Sortiermaschine liegt im folgendem:
- Die insgesamt benötigte Verarbeitungszeit ist kürzer als bei der Abarbeitung der Sortierpläne nacheinander, da die volle Kapazität an Ausscheidungen dauerhaft genutzt wird.
- Der Umfang der benötigten Sendungsspeicher ist gering.
- Der Sortiermaschine können ständig neue nicht vorsortierte Sendungen zugeführt werden.

In einer vorteilhaften Ausgestaltung nach Patentanspruch 2 werden alle eingehenden Sendungen vorsortiert. Die für die aktiven Endsortierpläne vorsortierten Sendungen werden der Sortiermaschine wieder zugeführt. Die Aufteilung der Sendungen auf Vor- und Endsortierpläne erfolgt entweder durch manuelle Eingabe des Operators oder durch eine Kennzeichnung der Sendungen beim Vorsortieren, die beim zweiten Sortiergang eine automatische Zuordnung zu einem Endsortierplan erlaubt. Diese Kennzeichnung ist z.B. ein Balkencode, der nach dem Lesen und Erkennen der Adresse als Adresscode aufgedruckt wird.

In einer weiteren vorteilhaften Ausführung gemäß Patentanspruch 3 werden die eingehenden Sendungen, die gemäß jeweils aktiver Endsortierpläne zu sortieren sind, sofort ohne Vorsortierung sortiert. Die übrigen Sendungen werden vorsortiert.

Die Auswahl der jeweils der Endsortierung unterzogenen Sendungen mit den zugehörigen aktivierten Endsortierplänen erfolgt nach Patentanspruch 4 vorteilhafterweise nach dem Sendungsaufkommen oder nach betrieblichen Gesichtspunkten.

Weiterhin ist es nach Patentanspruch 5 vorteilhaft, für die nicht vorsortierten und die vorsortierten und wieder zugeführten Sendungen getrennte Eingabestationen vorzusehen. Dabei besitzt die Eingabestation für die nicht vorsortierten Sendungen einen Adreßleser zum Erkennen der Adresse und einen Code- Drucker zum Aufdrucken eines die erkannte Adresse bezeichnenden Codes, sowie die Eingabestation für wieder zugeführte und vorsortierte Sendungen nur einen Code- Leser. Dies ermöglicht neben einer Kosteneinsparung eine automatische Sendungszuführung zur Maschine, z.B: werden vorsortierte Sendungen nur dann wieder zugeführt, wenn gerade keine unsortierte Sendung zur Verfügung steht.

Günstig ist es auch, gemäß Patentanspruch 6 Kenntnisse über die aktuelle statistische Verteilung der Sendungen auf die Sortierrichtungen zu nutzen, um die Endsortierpläne zu modifizieren. Dadurch können beispielsweise stark frequentierte Ausscheidungen an transporttechnisch günstige Stellen geiegt werden oder es können eventuell vorhandene Reserveausscheidungen besonders stark belegten Richtungen zusätzlich zugewiesen werden, um ein Überlaufen der Sortierfächer zu vermeiden oder hinauszuzögern.

Nachfolgend wird die Erfindung anhand der Zeichnungen näher eriäutert:

Dabei zeigen
- Fig. 1: eine Prinzipdarstellung des Verfahrensablaufes.
- Fig. 2: eine Prinzipdarstellung einer Großbriefsortieranlage mit einer manuellen Eingabestation.
- Fig. 3: eine Prinzipdarstellung einer Großbriefsortieranlage mit zwei manuellen und einer automatischen Eingabestation.

Das Verfahren wird beispielhaft für eine Sortierung auf 1000 Endstellen bei Verwendung einer Sortiermaschine mit nur 205 Ausscheidungen erläutert.

Die Sendungen werden einer Maschine zugeführt und zunächst nach einem Sortierplan A auf 5 Richtungen vorsortiert, nämlich für die 5 folgenden Endsortierpläne. Die vorsortierten Sendungen werden dann in 5 kleineren Sendungsspeichem zwischengespeichert (Fig.1).

Gleichzeitig wird einer der 5 Endsortierpläne mit je 200 Sortierzielen aktiviert, z.B. Endsortierplan 1. So oft es aus betrieblicher Sicht möglich ist, werden dann die vorsortierten Sendungen aus dem Sendungsspeicher 1 wieder der Maschine zugeführt und auf die 200 zugehörigen Ausscheidungen sortiert. Leert sich Sendungsspeicher 1, wird auf Endsortierplan 2 übergegangen und auf die nächsten 200 Ziele sortiert. Gleichzeitig hierzu können stets neue unsortierte Sendungen zugeführt werden. Diese werden dann wie geschildert gemäß Sortierplan A auf 5 Richtungen vorsortiert. Anhand des bei der Erstsortierung aufgedruckten Bar Codes auf der Basis der gelesenen und erkannten Adresse kann die Sortiermaschine den wieder zugeführten Sendungen den jeweils aktiven Endsortierplan zuordnen. Da nach dieser Strategie immer zwei Sortierpläne (Sortierplan A und einer der Sortierpläne 1-5) aktiv sind, kann für 1/5 der Sendungen eine zweimalige Sortierung vermieden werden, indem die betreffenden unsortierten Sendungen nicht mehr vorsortiert, sondern direkt dem aktiven Endsortierplan zugeordnet werden.

In der Fig. 2 ist die Anwendung des Verfahrens bei einer Großbriefsortieranlage mit vielen Fächem 7, in die Großbriefe verteilt werden, und mit einer manuellen Eingabestation 5 unter Einbeziehung eines Adresslesers und Code- Druckers, dargestellt. Die unsortierten Sendungen 1 gelangen über die manuelle Eingabestation 5 in die Maschine und werden vorsortiert gemäß der vorhandenen Endsortierpläne. Aus diesen dafür vorgesehenen Fächem werden die vorsortierten Sendungen 2 über eine nicht dargestellte Zwischenspeicherung über die Eingabestation 5 wieder der Maschine zugeführt und gemäß des aktuellen Endsortierplans endsortiert. Diese endsortierten Sendungen befinden sich dann in allen Fächem außer in den Vorsortierungsfächem und müssen für jeden neuen Endsortierplan vollständig entleert werden. Die Sendungen für den aktuellen Endsortierplan können auch direkt in die betreffenden Endsortierfächer sortiert werden.

Besonders vorteilhaft ist die Sortierung von Sendungen, in diesem Fall Großbriefe, bei mehreren vorhandenen Eingabestationen (Fig. 3).

Als erstes gelangen die unsortierten Sendungen 1 über zwei manuelle Eingabestationen 5 in die Sortiermaschine. Die vorsortierten Sendungen 2 werden über eine automatische Eingabestation 6 und einen Bar- Code- Leser 4 der Maschine zugeführt. Dadurch ist ein hoher Durchsatz möglich und es kann bequem gesteuert werden, wann unsortierte und wann vorsortierte Sendungen zugeführt werden.

Bei der Sortierung von Standardbriefen ist es in diesem Zusammenhang günstig, eine Doppelstoffeingabe zu verwenden. In eine Seite werden die unsortierten und in die andere Seite werden die vorsortierten Briefe eingegeben. Der Doppelstoffeingabe sind dann ein Adreßleser, ein Bar Code Drucker und ein Bar Code Leser nachgeordnet. Wird ein unsortierter Brief eingegeben, ist der Adreßleser und der Bar Code Drucker aktiv, bei einem vorsortierten Brief nur der Bar Code Leser.

## Patentansprüche

1. Verfahren zum Sortieren von Sendungen anhand auf der Sendungsoberfläche befindlicher Merkmale unter Verwendung einer Sortiermaschine, die nach diesen abgetasteten und erkannten Merkmalen sortiert,
**dadurch gekennzeichnet,**
**daß** eingehende Sendungen nach einem Vorsortierplan vorsortiert werden und gleichzeitig auf der Sortiermaschine Endsortierungen die höchstens die nicht von der Vorsortierung beanspruchten Ausscheidungen verwenden können, nach jeweils aktivierten Endsortierplänen durchgeführt werden. wobei die dem jeweils aktivierten Endsortierplan zugeordneten vorsortierten Sendungen der Sortiermaschine zu Endsortierung wieder zugeführt werden, und wobei die Fächer, in denen sich die endsortierten Sendungen befinden, vor Beginn jedes neuen Endsortierplanes vollständig entleert werden.

2. Verfahren nach Anspruch 1,
**dadurch gekennzeichnet.**
**daß** alle eingehenden Sendungen vorsortiert werden und die für die aktiven Endsortierpläne vorsortierten Sendungen der Sortiermaschine wieder zugeführt werden.

3. Verfahren nach Anspruch 1,
**dadurch gekennzeichnet,**
**daß** eingehende Sendungen, die gemäß jeweils aktiver Endsortierpläne zu sortieren sind, sofort ohne Vorsortierung endsortiert werden.

4. Verfahren nach Anspruch 1 bis 3,
**dadurch gekennzeichnet,**
**daß** die Auswahl der jeweils der Endsortierung unterzogenen Sendungen mit den zugehörigen aktivierten Endsortierplänen nach Sendungsaufkommen oder betrieblichen Gesichtspunkten erfolgt.

5. Verfahren nach Anspruch 1,
**dadurch gekennzeichnet,**
**daß** für die nicht vorsortierten und die vorsortierten und wieder der Maschine zugeführten Sendungen getrennte Sendungseingabestationen verwendet werden, wobei die Eingabestation für nicht vorsortierte Sendungen einen Adreßleser und einen Code- Drucker und die Eingabestation für die vorsortierten Sendungen nur einen Code- Leser aufweisen.

6. Verfahren nach Anspruch 1 - 4
**dadurch gekennzeichnet,**
**daß** die Endsortierpläne anhand vorhandener statistischer Informationen während des Betriebes automatisch modifiziert werden.

## Claims

1. Method of sorting items of mail on the basis of features on the surface of items of mail, using a sorting machine which sorts in accordance with these scanned and detected features, **characterized in that** incoming items of mail are presorted in accordance with a presorting plan, and at the same time on the sorting machine, final sorting processes, which at most are able to use the eliminations not made use of by the presorting, are carried out in accordance with respectively activated final sorting plans, the presorted items of mail assigned to the respectively activated final sorting plan being fed to the sorting machine again for final sorting, and the compartments in which the finally sorted items of mail are located being emptied completely before the start of each new final sorting plan.

2. Method according to Claim 1, **characterized in that** all the incoming items of mail are presorted, and the items of mail presorted for the active final sorting plans are fed to the sorting machine again.

3. Method according to Claim 1, **characterized in that** incoming items of mail which are to be sorted in accordance with respectively active final sorting plans are finally sorted immediately, without presorting.

4. Method according to Claims 1 to 3, **characterized in that** the selection of the items of mail respectively subjected to final sorting, using the associated activated final sorting plans, is carried out in accordance with the arrival of items of mail or with operational points of view.

5. Method according to Claim 1, **characterized in that** separate input stations for items of mail are used for the items of mail which are not presorted and those which are presorted and fed to the machine again, the input station for items of mail which are not presorted having an address reader and a code printer, and the input station for the presorted items of mail having only a code reader.

6. Method according to Claims 1-4, **characterized in that** the final sorting plans are automatically modified during operation on the basis of available statistical information.

## Revendications

1. Procédé de tri d'envois à l'aide de caractéristiques se trouvant sur la surface des envois, en utilisant une machine de tri qui effectue le tri d'après ces caractéristiques lues et identifiées,
**caractérisé en ce que** les envois entrants sont pré-triés suivant un plan de tri préalable, et des tris finaux, qui peuvent utiliser au plus les séparations non sollicitées par le tri préalable, sont effectués en même temps sur la machine de tri suivant des plans de tri final respectivement activés, les envois pré-triés associés au plan de tri final respectivement activé étant renvoyés à la machine de tri pour le tri final, et les casiers dans lesquels se trouvent les envois définitivement triés étant totalement vidés avant le début de chaque nouveau plan de tri final.

2. Procédé suivant la revendication 1, **caractérisé en ce que** tous les envois entrants sont pré-triés, et les envois pré-triés sur les plans actifs de tri final sont renvoyés à la machine de tri.

3. Procédé suivant la revendication 1, **caractérisé en ce que** les envois entrants qui doivent être triés suivant des plans de tri final actifs respectifs sont immédiatement définitivement triés, sans tri préalable.

4. Procédé suivant l'une des revendications 1 à 3, **caractérisé en ce que** le choix des envois respectivement soumis au tri final, avec les plans activés associés de tri final, s'effectue suivant la quantité d'envois ou suivant des points de vue d'exploitation.

5. Procédé suivant la revendication 1, **caractérisé en ce qu'**on utilise des postes séparés d'entrée d'envois pour les envois qui ne sont pas pré-triés et pour ceux qui sont pré-triés et renvoyés à la machine, le poste d'entrée pour les envois qui ne sont pas pré-triés comportant un lecteur d'adresses et une imprimante de codes, et le poste d'entrée pour les envois pré-triés comportant uniquement un lecteur de codes.

6. Procédé suivant l'une des revendications 1 à 4, **caractérisé en ce que** les plans de tri final sont modifiés automatiquement pendant l'exploitation à l'aide d'informations statistiques disponibles.
